# EUROPÄISCHE PATENTSCHRIFT

(11) **EP 1 901 626 B1**
(45) Veröffentlichungstag und Bekanntmachung des Hinweises auf die Patenterteilung: **08.04.2009**
(21) Anmeldenummer: 06763697.7
(22) Anmeldetag: 14.06.2006
(51) Int. Cl.: A42B 3/32

(54) **SCHUTZHELM**
PROTECTIVE HELMET
CASQUE DE PROTECTION

(30) Priorität: 21.06.2005 AT 10462005
(43) Veröffentlichungstag der Anmeldung: 26.03.2008
(73) Patentinhaber: Wallerberger, Mark, 1030 Wien (AT)
(72) Erfinder: Wallerberger, Mark, 1030 Wien (AT)
(74) Vertreter: KLIMENT & HENHAPEL
(86) Internationale Anmeldenummer: PCT/EP2006/063184
(87) Internationale Veröffentlichungsnummer: WO 2006/136519

(56) Entgegenhaltungen:
- DE-A1- 2 853 260
- DE-A1- 4 133 223
- FR-A- 2 780 862
- US-A- 4 532 658
- US-A- 4 573 222
- US-A- 4 598 430
- US-A- 5 093 939

## Beschreibung

Die Erfindung betrifft einen Schutzhelm mit einer Helmschale, die beim Gebrauch den Kopf des Trägers mit Ausnahme des Gesichtsbereiches zumindest teilweise umgibt, einem Kinnbügel, der beim Gebrauch die unteren Teile des Gesichtsbereiches des Trägers umspannt, sowie einem vorzugsweise schwenkbar an der Helmschale angeordneten Visier zum Abdecken der Gesichtsfeldöffnung zwischen Helmschale und Kinnbügel, wobei der Kinnbügel zwei relativ zueinander bewegbare Abschnitte aufweist, gemäß dem Oberbegriff von Anspruch 1.

Derartige Schutzhelme mildern oder verhindern Verletzungen im Schädelbereich des Helmträgers, insbesondere bei Motorradunfällen. Dabei können mehrere Ausführungsvarianten unterschieden werden.
In der EP 0 433 182 wird etwa ein Helm mit zwei relativ zueinander bewegbaren Kinnbügelabschnitten beschrieben, die verschiebbar an der Helmschale gelagert sind. Bei diesem Helm lässt sich bei einem bloße Verschieben der Kinnbügelabschnitte in Richtung des Helminneren die Öffnung des Helms nach unten aber nicht sehr erweitern. Außerdem ist keine vorspannung weder in die geöffnete Position, noch in die geschlossene Position der Kinnbügelabschnitte verwirklichbar. Ein solcher Helm ist außerdem technisch nur aufwändig herzustellen, und lässt auch keine Gelenkverbindung zwischen den beiden Kinnbügelabschnitten zu. Dadurch kann aber auch keine Synchronisation der Kinnbügelabschnitte in ihrem jeweiligen Bewegungsweg erfolgen.

Ein Schutzhelm mit zwei relativ zueinander bewegbaren Kinnbügelabschnitten ist auch in der DE 41 33 223 beschrieben.

Des Weiteren sind etwa Helme bekannt, bei denen der Gesichtsbereich offen ist (sog. "Jet-Helme"). Diese Helme bieten zwar einen Frischluft-Vorteil, der sich aber bei Regen und Kälte nachteilig auswirkt. Außerdem sind Gesicht und Kinnpartie bei einem Unfall nur unzulänglich geschützt.

Crosshelme finden insbesondere im sportlichen Zweiradbereich Einsatz und weisen ebenfalls eine verhältnismäßig große Visieröffnung auf, um die bei körperlicher Anstrengung wichtige Luftzufuhr sicher zu stellen. Diese Helme weisen aber im Gegensatz zu Jet-Helmen einen stabilen Kinnbügel auf, um bei den mitunter häufigen Stürzen ausreichend Schutz zu bieten.

Sogenannte Klapp- bzw. Systemhelme weisen einen einteiligen, massiven Kinnbügel auf, an den zumeist auch das Visier angeformt ist. Der Kinnbügel lässt sich über eine im Wesentlichen horizontale Schwenkachse nach oben klappen, sodass das Auf- und Absetzen erleichtert wird. Diese Helmtypen erleichtern zwar den Einstieg in den Helm, da der Helm mit aufgeklapptem Kinnbügel angelegt wird, da aber der Kinnbügel nur horizontal nach unten schwenkt, bieten sie keine zusätzliche Passgenauigkeit im Kinnbereich. Helme dieser Art können auch nicht mit Brille auf- oder abgesetzt werden.

Gemäß einer weiteren Ausführungsvariante ist eine Helmschale vorgesehen, die beim Gebrauch den Kopf des Trägers mit Ausnahme des Gesichtsbereiches annähernd vollständig umgibt, einem Kinnbügel, der beim Gebrauch die unteren Teile des Gesichtsbereiches des Trägers umspannt, sowie einem vorzugsweise schwenkbar an der Helmschale angeordneten Visier zum Abdecken der Gesichtsfeldöffnung zwischen Helmschale und Kinnbügel. Die Befestigung am Kopf des Trägers erfolgt über einen Kinnriemen, der im Kinnbereich des Trägers nach dem Anlegen des Helms gespannt wird. Helme dieser Art (sog. "Integralhelme") sind weit verbreitet, weisen aber den Nachteil auf, dass das An- und Ablegen unpraktisch ist. Insbesondere bei Unfällen kann die schwierige Abnehmbarkeit des Helms mitunter auch zu gefährlichen Situationen führen, etwa bei Halsverletzungen.

Alle genannten Helmtypen weisen außerdem den Nachteil auf, dass zwar stets unterschiedliche Helmgrößen angeboten werden, um für unterschiedliche Kopfgrößen das jeweils bestpassende Modell auszuwählen, es erweist sich aber in der Praxis, dass auf diese Weise nur bedingt ein optimaler Sitz des Helms erreicht werden kann. In der Praxis steht der Konsument somit zumeist vor der Wahl zwischen einem Helm, der zwar guten Sitz bietet, aber schwer auf- und abzusetzen ist, oder einen Helm, der leicht auf- und absetzbar ist, aber nur schlecht sitzt. Zudem bietet der bei Helmen dieser Art zur Fixierung des Helms am Kopf des Trägers zumeist notwendige Kinnriemen ohnehin bereits unzulänglichen Halt, insbesondere im Kiefer- und Nackenbereich, was sich bei schlechtem Sitz des Helms somit noch stärker auswirkt. Dieser Nachteil wird insbesondere bei höheren Geschwindigkeiten bemerkbar, wo zusätzliche Winddruckkräfte wirken und den Helm hochschieben können. Zudem können aufgrund des mangelnden Abschlusses zwischen Helm und dem vorderen Halsbereich unter den Helm eintretende Luftströmungen den Fahrkomfort beeinträchtigen, da sie unangenehme Windgeräusche und Kälte verursachen.

Kinnriemen haben auch den Nachteil, dass sie mitunter schwer zu handhaben sind, insbesondere beim Tragen von Handschuhen. Sie können auch nur schwer mit einer Hand bedient werden. Zudem werden zahlreiche Verschlusssysteme für den Kinnriemen angeboten, deren Bedienung bei Unkenntnis mitunter Schwierigkeiten bereitet. In der Praxis zeigt sich tatsächlich, dass etwa in Unfallsituationen den Sanitätskräften das Öffnen von Verschlusssystemen der Kinnriemen schwer fällt und wertvolle Zeit in Anspruch nimmt.

Es ist daher das Ziel der Erfindung einen Schutzhelm zu verwirklichen, der leicht aufsetzbar und abnehmbar ist, sowie besseren Halt bietet, insbesondere im Kiefer- und Nackenbereich. Dadurch soll vor allem auch ein Abgleiten des Helmes über den Hinterkopf, etwa im Zuge von Unfallsituationen, vermieden werden. In der für das Erfindungsgebiet gängigen Ausdrucksweise wird dies auch als "Abstreifverhalten" bezeichnet, das somit beim erfindungsgemäßen Schutzhelm verbessert werden soll. Die Erfindung soll außerdem die Verwirklichung besserer aerodynamischer und aeroakustischer Eigenschaften, sowie einen besseren Schutz gegen Wind, Schmutz und Kälte ermöglichen.

Diese Ziele werden durch die Merkmale von Anspruch 1 oder 2 erreicht. Anspruch 1 und 2 beziehen sich jeweils auf einen Schutzhelm mit einer Helmschale, die beim Gebrauch den Kopf des Trägers mit Ausnahme des Gesichtsbereiches zumindest teilweise umgibt, einem Kinnbügel, der beim Gebrauch die unteren Teile des Gesichtsbereiches des Trägers umspannt, sowie einem vorzugsweise schwenkbar an der Helmschale angeordneten Visier zum Abdecken der Gesichtsfeldöffnung zwischen Helmschale und Kinnbügel, wobei der Kinnbügel zwei relativ zueinander bewegbare Abschnitte aufweist. Erfindungsgemäß ist gemäß Anspruch 1 vorgesehen, dass jeder der beiden Kinnbügelabschnitte an der Helmschale schwenkbar angeordnet ist, und die schwenkbare Anordnung der Kinnbügelabschnitte an der Helmschale jeweils mithilfe eines flexiblen Plattenelements erfolgt, das die Helmschale mit dem jeweiligen Kinnbügelabschnitt verbindet. Erfindungsgemäß ist gemäß Anspruch 2 vorgesehen, dass die beiden Kinnbügelabschnitte in ihren jeweils oberen Abschnitten über eine Gelenkverbindung miteinander verbunden sind. Dadurch erfolgt stets ein synchrones Schließen der beiden Kinnbügelabschnitte, auch wenn mit den Händen auf die beiden Kinnbügelabschnitte unterschiedlicher Schließdruck ausgeübt wird. Insbesondere kann durch diese Maßnahme das Schließen der Kinnbügelabschnitte auch einhändig erfolgen.

Durch die schwenkbare Anordnung der Kinnbügelabschnitte ist es zunächst möglich, vor dem Aufsetzen und Abnehmen des Helms die Helmöffnung zu erweitern, wodurch das Aufsetzen und Abnehmen erleichtert wird. Beide Kinnbügelabschnitte werden dabei in der Regel in einer Weise schwenkbar angeordnet sein, dass jeder der beiden Kinnbügelabschnitte beim Öffnen um jeweils unterschiedliche Achsen nach unten und außen verschwenkt, sodass sich die beiden Kinnbügelabschnitte beim Öffnen voneinander entfernen. Beim Schließen der Kinnbügelabschnitte bewegen sie sich wieder aufeinander zu, wodurch sich die Helmöffnung verkleinert.

Es ist aber aufgrund der erfindungsgemäßen Maßnahmen auch möglich, die Kinnbügelabschnitte konstruktiv so zu gestalten, dass nach dem Aufsetzen des Helms die Helmöffnung noch zusätzlich verkleinert wird, wodurch sich der Halt vor allem im Kinnbereich deutlich verbessert, da durch die Verschwenkbarkeit der Kinnbügelabschnitte eine hinreichend große Helmöffnung für das Auf- und Absetzen des Helms gewährleistet ist. So kann etwa gemäß Anspruch 3 vorgesehen sein, dass die beiden Kinnbügelabschnitte jeweils in ihrem unteren Bereich eine seitlich in Richtung des Helminneren abstehende Kinnschutzfläche aufweisen. Dadurch wird beim Schließen der Kinnbügelabschnitte die Helmöffnung zusätzlich verringert, wodurch nicht nur der Halt verbessert wird, sondern auch bessere aerodynamische und aeroakustische Eigenschaften des Helms, sowie besserer Schutz gegen Wind, Schmutz und Kälte ermöglicht werden, wie noch näher ausgeführt werden wird.

Eine besonders vorteilhafte Ausführungsform für die Kinnbügelabschnitte ist in Anspruch 4 vorgeschlagen. Anspruch 4 sieht vor, dass die Kinnbügelabschnitte an ihrem der Helmschale zugewandten Ende jeweils einen Befestigungsbereich aufweisen, und an ihrem der Helmschale abgewandten Ende jeweils einen Schließbereich mit einer Schließfläche, wobei die beiden Schließflächen in einer Öffnungsposition der beiden Kinnbügelabschnitte voneinander beabstandet sind, und in einer durch Verschwenken der beiden Kinnbügelabschnitte erreichbaren Schließposition aneinander anliegen.

Vorteilhaft ist dabei das Merkmal von Anspruch 5, dem zu Folge im Bereich der Schließflächen ein Schließmechanismus angeordnet ist, der die beiden Kinnbügelabschnitte in ihrer Schließposition aneinander räumlich fixiert. Der Schließmechanismus kann im Bereich der Schließflächen etwa an den nach unten orientierten Flächen angeordnet sein, und etwa als Schnalle ausgeführt sein.

Anspruch 6 sieht vor, dass eine der Schließflächen eine Nut, und die andere Schließfläche eine der Nut zugeordnete Feder aufweist, wobei in der Schließposition Nut und Feder ineinander greifen. Dadurch können Scherkräfte der beiden Kinnbügelabschnitte im Falle eines Aufpralls besser aufgenommen und die Belastung der Gelenkverbindung und des Schließmechanismus verringert werden. So kann auch das ordnungsgemäße Funktionieren des Schließmechanismus im Fall eines Unfalls und der dadurch verursachten Belastungen auf die Kinnbügelabschnitte sichergestellt werden.

Sind die beiden Kinnbügelabschnitte gemäß Anspruch 7 in ihre Öffnungsposition vorgespannt, so schwenken die beiden Kinnbügelabschnitte etwa nach dem Öffnen des Schließmechanismus automatisch in die Öffnungsposition. Ist etwa ein flexibles Plattenelement vorgesehen, so kann die Vorspannung dadurch erreicht werden, indem sich in der Öffnungsposition das Plattenelement in seiner spannungsfreien Lage befindet, während es im Zuge der Schließbewegung in Spannung versetzt wird.

Gemäß Anspruch 8 ist vorgesehen, dass der Befestigungsbereich der beiden Kinnbügelabschnitte jeweils mit einer der Helmschale zugewandten Seitenfläche abschließt, die in der Schließposition der Kinnbügelabschnitte an einer Stützfläche der Helmschale anliegt, und in der Öffnungsposition der Kinnbügelabschnitte von der Stützfläche beabstandet ist. Durch das Abstützen der Kinnbügelabschnitte an der Helmschale in der Schließposition wird besserer Schutz bei Kräften, die von unten auf die Kinnbügelabschnitte wirken, gewährleistet. Ist insbesondere gemäß Anspruch 9 vorgesehen, dass die Seitenfläche des Befestigungsbereiches der Kinnbügelabschnitte und die Stützfläche der Helmschale jeweils stufenförmig ausgebildet sind, wobei in der Schließposition der Kinnbügelabschnitte die stufenförmigen Abschnitte ineinander greifen, können wiederum Scherkräfte zwischen Kinnbügelabschnitt und Helmschale besser aufgenommen werden.

Gemäß Anspruch 10 ist die Kinnschutzfläche auf ihrer dem Helminneren zugewandten Seite mit einer abnehmbaren Polsterung versehen. Durch die Abnehmbarkeit können etwa Polsterungen mit unterschiedlicher Dicke eingesetzt werden, sodass der Helm besser auf unterschiedliche Kopfgrößen abgestimmt werden kann. Der Sitz des Helmes wird dadurch verbessert. Außerdem kann die abnehmbare Polsterung auch leichter gereinigt werden.

Anspruch 11 sieht vor, dass die Seitenfläche des Befestigungsbereiches entlang ihrer Längserstreckung über eine Abschlussfläche stumpf in die Kinnschutzfläche übergeht, und sich die Abschlussfläche in der Schließposition der Kinnbügelabschnitte auf einer Halteschulter der Helmschale abstützt. Dadurch werden Kräfte, die frontal auf die Kinnbügelabschnitte wirken, vom Helm besser aufgenommen.

Werden außerdem gemäß Anspruch 12 die beiden Kinnbügelabschnitte in ihrer Schließposition vom Visier übergriffen oder liegen an der Unterkante des Visiers an, so können die Kinnbügelabschnitte unabhängig vom Visier geöffnet und geschlossen werden.

Die Erfindung wird im Folgenden anhand der beiliegenden Zeichnungen näher erläutert. Hierbei zeigt die
Fig. 1 eine perspektivische Seitenansicht einer Ausführungsform eines erfindungsgemäßen Schutzhelms in der geschlossenen Position der Kinnbügelabschnitte,
Fig. 2 eine perspektivische Seitenansicht der Ausführungsform von Fig. 1 in einer offenen Position der Kinnbügelabschnitte,
Fig. 3 eine perspektivische Frontalansicht eines erfindungsgemäßen Schutzhelms der Ausführungsform von Fig. 1 in der geschlossenen Position der Kinnbügelabschnitte,
Fig. 4 eine perspektivische Frontalansicht eines erfindungsgemäßen Schutzhelms der Ausführungsform von Fig. 1 in einer offenen Position der Kinnbügelabschnitte,
Fig. 5 eine Schnittansicht der Darstellung gemäß Fig. 4, bei der sich die Kinnbügelabschnitte in einer offenen Position befinden,
Fig. 6 eine Schnittansicht der Darstellung gemäß Fig. 3, bei der sich die Kinnbügelabschnitte in der geschlossenen Position befinden,
Fig. 7 eine perspektivische Ansicht einer Ausführungsform der Helmschale eines erfindungsgemäßen Schutzhelms,
Fig. 8 eine perspektivische Ansicht einer Ausführungsform der Kinnbügelabschnitte eines erfindungsgemäßen Schutzhelms für deren geschlossene Position, und
Fig. 9 einen Detailausschnitt einer perspektivischen Ansicht der Ausführungsform von Fig. 1 eines erfindungsgemäßen Schutzhelms von unten gesehen.

Zunächst wird auf die Fig. 1 Bezug genommen, die eine perspektivische Seitenansicht einer Ausführungsform eines erfindungsgemäßen Schutzhelms mit einer Helmschale 3 und Kinnbügelabschnitten 1a,1b (in der Fig. 1 ist nur der Kinnbügelabschnitt 1a sichtbar) zeigt, wobei sich letztere in ihrer geschlossenen Position befinden. Gemäß der gezeigten Ausführungsform sind die Kinnbügelabschnitte 1a,1b jeweils über ein flexibles Plattenelement 2 an der Helmschale 3 befestigt. Das Plattenelement 2 ist aus einem dauerhaft flexiblen, bruch- und reißfesten Material, etwa POM (Polyoxymethylen/Polyacetal) oder PC, gefertigt, und ist jeweils an der Außenfläche der Helmschale 3 durch eine Klebe-, Niet- oder Klippverbindung befestigt. Die Fig. 1 zeigt etwa eine Befestigung mithilfe von Nietverbindungen 5. Vorzugsweise können im Interesse einer besseren Aerodynamik die Plattenelemente 2 auch in der Helmschale 3 versenkt sein, sodass sich eine stufenfreie Außenfläche ergibt. Vorzugsweise ist an der Helmschale 3 auch ein Visier 4 schwenkbar angeordnet. Im Inneren der Helmschale 3 ist außerdem in der Regel eine Polsterung 12 vorgesehen.

Die Plattenelemente 2 sind über die Helmschale 3 und die jeweiligen Kinnbügelabschnitte 1a,1b so abgewickelt, dass sich bei den Schwenkbewegungen der Kinnbügelabschnitte 1a,1b nur parallele Spannungslinien normal zur Schwenkachse einstellen. Somit unterbleiben Verformungen der Plattenelemente 2, die nicht der Führung der Kinnbügelabschnitte 1a,1b dienen. Dadurch verringert sich die Materialbeanspruchung der Plattenelemente 2.

Außerdem werden die Befestigungselemente 5 zwischen Plattenelement 2 und Helmschale 3 bzw. Kinnbügelabschnitt 1a,1b weniger belastet. Vorzugsweise sind die beiden Kinnbügelabschnitte 1a, 1b in ihre Öffnungsposition vorgespannt. Eine solche Vorspannung kann dadurch erreicht werden, indem sich in der Öffnungsposition das Plattenelement 2 in seiner spannungsfreien Lage befindet, während es im Zuge der Schließbewegung in Spannung versetzt wird. Es sind aber auch andere Ausführungsvarianten einer schwenkbaren Anordnung der Kinnbügelabschnitte 1a,1b an der Helmschale 3 denkbar, sofern sie eine Verschwenkbarkeit der Kinnbügelabschnitte 1a,1b zur Vergrößerung der Helmöffnung im Zuge des Übergangs von der Schließposition in die Öffnungsposition sicherstellen, und eine sichere Befestigung der Kinnbügelabschnitte 1a,1b an der Helmschale 3 garantieren.

Beide Kinnbügelabschnitte 1a,1b werden in der Regel in einer Weise schwenkbar angeordnet sein, dass jeder der beiden Kinnbügelabschnitte 1a,1b beim Öffnen um jeweils unterschiedliche Achsen nach unten und außen verschwenkt, sodass sich die schwerpunkte der beiden Kinnbügelabschnitte 1a,1b beim Öffnen voneinander entfernen. Beim Schließen der Kinnbügelabschnitte 1a, 1b bewegen sie sich wieder aufeinander zu, wodurch sich die Helmöffnung verkleinert. Die durch Helmschale 3, Kinnbügelabschnitte 1a,1b und Plattenelement 3 definierte Schwenkachse ist somit jeweils schräg orientiert, in Bezug auf die Fig. 1 verläuft sie etwa von links unten nach rechts oben.

Die Fig. 2 zeigt eine perspektivische Seitenansicht der Ausführungsform von Fig. 1 in einer offenen Position der Kinnbügelabschnitte 1a, 1b. Wie bereits erwähnt wurde, ist es aufgrund der erfindungsgemäßen Maßnahmen möglich, die Kinnbügelabschnitte 1a,1b konstruktiv so zu gestalten, dass nach dem Aufsetzen des Helms die Helmöffnung noch zusätzlich verkleinert wird, wodurch sich der Sitz des Helms vor allem im Kinnbereich deutlich verbessert, da durch die Verschwenkbarkeit der Kinnbügelabschnitte eine hinreichend große Helmöffnung für das Auf- und Absetzen des Helms gewährleistet ist. Aus der Fig. 2 ist etwa ersichtlich, dass die beiden Kinnbügelabschnitte 1a,1b jeweils in ihrem unteren Bereich eine seitlich in Richtung des Helminneren abstehende Kinnschutzfläche 6 aufweisen. Dadurch wird beim Schließen der Kinnbügelabschnitte 1a, 1b die Helmöffnung zusätzlich verringert, da sich die Kinnschutzflächen 6 aufeinander zu bewegen, und in der Schließposition der Kinnbügelabschnitte 1a, 1b schließlich bündig aneinander liegen. Dadurch wird nicht nur der Sitz des Helms verbessert, sondern auch bessere aerodynamische und aeroakustische Eigenschaften des Helms, sowie besserer Schutz gegen Wind, Schmutz und Kälte erreicht.

Die Kinnbügelabschnitte 1a,1b werden im folgenden in einen Befestigungsbereich 7, der sich am der Helmschale 3 zugewandten Ende befindet, und in einen Schließbereich 13, der sich am der Helmschale 3 abgewandten Ende befindet, unterteilt. Der Schließbereich 13 weist jeweils eine Schließfläche 8 auf, wobei die beiden Schließflächen 8 in einer Öffnungsposition der beiden Kinnbügelabschnitte 1a,1b voneinander beabstandet sind, und in einer durch Verschwenken der beiden Kinnbügelabschnitte 1a,1b erreichbaren Schließposition aneinander anliegen. Schließfläche 8 kann auch noch mit einer Gummiflächendichtung (in den Fig. 1 bis 9 nicht dargestellt) zum Schutz gegen Eindringen von Wind und Nässe versehen werden.

Die beiden Kinnbügelabschnitte 1a,1b sind in ihren jeweils oberen Abschnitten der Schließbereiche 13 außerdem über eine Gelenkverbindung 10 miteinander verbunden. Dadurch erfolgt stets ein synchrones Schließen der beiden Kinnbügelabschnitte 1a,1b, auch wenn mit den Händen auf die beiden Kinnbügelabschnitte 1a,1b unterschiedlicher Schließdruck ausgeübt wird. Wie bereits erwähnt wurde, kann durch diese Maßnahme das Schließen der Kinnbügelabschnitte 1a,1b auch einhändig erfolgen, da durch die Gelenkverbindung 10 eine Bewegung etwa des ersten Kinnbügelabschnitts 1a auf den zweiten Kinnbügelabschnitt 1b übertragen wird. Im Bereich der Schließflächen 8 kann auch ein Schließmechanismus 11,14 angeordnet sein, der die beiden Kinnbügelabschnitte 1a, 1b in ihrer Schließposition aneinander räumlich fixiert. In der Fig. 2 ist eine mögliche Ausführungsform eines solchen Schließmechanismus 11,14 mithilfe eines Hebels 14 angedeutet, der mit einem Stift 11 zusammenwirkt. Ein Anheben des Hebels 14 gibt dabei den Stift 11 frei, und die beiden Kinnbügelabschnitte 1a, 1b schwenken aufgrund der Vorspannung des Plattenelements 2 in ihre Öffnungsposition. Ein solcher Hebel 14 kann dabei auch einhändig bedient werden, was besonders vorteilhaft ist, und worauf bei der Auswahl des Schließmechanismus 11,14 auch Rücksicht genommen werden sollte.

Die Gelenkverbindung 10 sollte deshalb in den jeweils oberen Abschnitten der Schließbereiche 13 angeordnet sein, da vorzugsweise jeder der beiden Kinnbügelabschnitte 1a,1b beim Öffnen nach unten und außen verschwenken soll, sodass sich die beiden Kinnbügelabschnitte 1a,1b beim Öffnen voneinander entfernen.

Aus der Fig. 2 ist des Weiteren ersichtlich, dass eine der Schließflächen 8 eine Nut 9 aufweist, und die andere Schließfläche 8 eine der Nut 9 zugeordnete Feder 15 (siehe etwa Fig. 4), wobei in der Schließposition Nut 9 und Feder 15 ineinander greifen. Dadurch können Scherkräfte der beiden Kinnbügelabschnitte 1a,1b im Falle eines Aufpralls besser aufgenommen und die Belastung der Gelenkverbindung 10 und des Schließmechanismus 11,14 verringert werden. So kann auch das ordnungsgemäße Funktionieren des Schließmechanismus 11,14 im Fall eines Unfalls und der dadurch verursachten Belastungen auf die Kinnbügelabschnitte 1a,1b sichergestellt werden.

Fig. 3 zeigt eine perspektivische Frontalansicht eines erfindungsgemäßen Schutzhelms der Ausführungsform von Fig. 1 in der geschlossenen Position der Kinnbügelabschnitte 1a,1b. In den frontalen Abschnitten der Kinnbügelabschnitte 1a,1b sind hierbei auch Lüftungsschlitze 23 ersichtlich, die eine ausreichende Ventilation des Helminneren sicherstellen und ein Beschlagen des Visiers 4 verhindern. Fig. 4 zeigt eine perspektivische Frontalansicht eines erfindungsgemäßen Schutzhelms der Ausführungsform von Fig. 1 in einer offenen Position der Kinnbügelabschnitte 1a, 1b, wobei auch die Feder 15 ersichtlich ist, die mit der Nut 9 (siehe Fig. 2) zusammenwirkt.

Die Fig. 5 und 6 zeigen jeweils eine Schnittansicht der Darstellung gemäß Fig. 4, wobei sich bei der Fig. 5 die Kinnbügelabschnitte 1a,1b in einer offenen Position befinden, und bei der Fig. 6 in der geschlossenen Position. Die Fig. 5 und 6 zeigen außerdem auch die innere Beschichtung der Helmschale 3. Die Helmschale 3 selber stellt hierbei die äußerste Schutzhülle dar und verteilt die Kräfte beim Aufprall. Zur Herstellung der Helmschale 3 empfehlen sich duroplastische Kunststoffe, in Kunststoff eingebettete Glasfasermaterialien (GFK), oder thermoplastische Kunststoffe, etwa Polycarbonat (PC), Polyamid (PA) oder Acryl-Butadien-Styrol (ABS). Die Polsterung 12 kann sich aus einer Schutzpolsterung 12a, die im Inneren des Helms die bei einem Aufprall freigesetzte Energie abfängt und etwa aus Polystyrol (Styropor) besteht, und einer Komfortpolsterung 12b, die den Helm fest und bequem auf dem Kopf des Trägers fixiert und etwa aus Schaumstoff besteht, zusammensetzen. Auch die Kinnbügelabschnitte 1a,1b sowie deren Kinnschutzflächen 6 sind auf den dem Helminneren zugewandten Flächen mit einer Schutzpolsterung 12a und einer Komfortpolsterung 12b versehen. Dabei ist es vorteilhaft, wenn in der Öffnungsposition der Kinnbügelabschnitte 1a,1b deren Polsterung 12 die Polsterung 12 der Helmschale 3 stufenlos fortsetzt, um das Auf- und Absetzen des Helms zu erleichtern (siehe Fig. 5). In der Schließposition der Kinnbügelabschnitte 1a,1b liegt aber die Polsterung 12 der Kinnbügelabschnitte 1a,1b unter den Ohren des Trägers dicht an, bietet aber im Bereich der Ohren selbst genug Freiraum für angenehmen Tragekomfort und uneingeschränktes Hörempfinden. Auch das Tragen einer Brille ist dabei leicht und angenehm möglich. (Fig. 6). Die Polsterung 12 der Kinnbügelabschnitte 1a,1b sowie deren Kinnschutzflächen 6 ist außerdem vorzugsweise abnehmbar. Durch die Abnehmbarkeit können etwa Polsterungen 12 mit unterschiedlicher Dicke eingesetzt werden, sodass der Helm besser auf unterschiedliche Kopfgrößen abgestimmt werden kann.

Der Sitz des Helmes wird dadurch verbessert. Außerdem kann die abnehmbare Polsterung 12 auch leichter gereinigt werden. Vorzugsweise verfügt die Helmschale 3 auch über einen Nackenschutz mit entsprechender Polsterung (in den Fig. 1 bis 9 nicht dargestellt).

In den Fig. 5 und 6 ist außerdem ersichtlich, dass der Befestigungsbereich 7 der beiden Kinnbügelabschnitte 1a, 1b jeweils mit einer der Helmschale 3 zugewandten Seitenfläche 16 abschließt, die in der Schließposition der Kinnbügelabschnitte 1a, 1b an einer Stützfläche 17 der Helmschale 3 anliegt (Fig. 6), und in der Öffnungsposition der Kinnbügelabschnitte 1a,1b von der Stützfläche 17 beabstandet ist (Fig. 5). Durch das Abstützen der Kinnbügelabschnitte 1a,1b an der Helmschale 3 in der Schließposition wird besserer Schutz bei Kräften, die von unten auf die Kinnbügelabschnitte 1a,1b wirken, gewährleistet. Insbesondere kann die Seitenfläche 16 des Befestigungsbereiches 7 der Kinnbügelabschnitte 1a,1b und die Stützfläche 17 der Helmschale 3 jeweils stufenförmig ausgebildet sein, sodass sich in der Seitenfläche 16 ein Falz 21 ausbildet, und in der Stützfläche 17 eine Stützleiste 22. In der Schließposition der Kinnbügelabschnitte 1a,1b greifen die stufenförmigen Abschnitte ineinander, indem die Stützleiste 22 im Falz 21 zu liegen kommt (Fig. 6). Dadurch können wiederum Scherkräfte zwischen Kinnbügelabschnitte 1a,1b und Helmschale 3 besser aufgenommen werden (Fig. 6).

Die Fig. 7 zeigt eine perspektivische Ansicht einer Ausführungsform der Helmschale 3 eines erfindungsgemäßen. Schutzhelms, wobei die Polsterung 12 weggelassen wurde. Insbesondere ist die stufenförmige Ausführung der Stützfläche 17 unter Ausbildung der Stützleiste 22 erkennbar. Im Vergleich mit der Fig. 8, die eine perspektivische Ansicht einer Ausführungsform der Kinnbügelabschnitte 1a, 1b zeigt, ist ersichtlich, wie die Stützleiste 22 auf den Falz 21 der Seitenfläche 16 abgestimmt ist, sodass in der geschlossenen Position der Kinnbügelabschnitte 1a,1b die Stützleiste 22 vom Falz 21 aufgenommen wird. In dieser Position liegen die Seitenfläche 16 und die Stützfläche 17 aufeinander. Die Fig. 7 zeigt ferner, dass im Interesse einer besseren Aerodynamik die Plattenelemente 2 in einem abgestuften Bereich 18 der Helmschale 3 und der Kinnbügelabschnitte 1a,1b versenkt sein können, sodass sich eine stufenfreie Außenfläche der Helmschale 3 ergibt.

Der Fig. 8 kann des Weiteren entnommen werden, dass die Seitenfläche 16 des Befestigungsbereiches 7 entlang ihrer Längserstreckung über eine Abschlussfläche 20 stumpf in die Kinnschutzfläche 6 übergeht. Der Fig. 7 kann wiederum entnommen werden, dass die Helmschale 3 eine Halteschulter 19 aufweist. Insbesondere in der geschlossenen Position der Kinnbügelabschnitte 1a, 1b stützt sich die Abschlussfläche 20 auf der Halteschulter 19 der Helmschale 3 ab. Dadurch werden Kräfte, die frontal auf die Kinnbügelabschnitte 1a,1b wirken, vom Helm besser aufgenommen. In der Fig. 8 ist ferner deutlich ersichtlich, wie die Kinnbügelabschnitte 1a,1b sowie deren Kinnschutzflächen 6 auf den dem Helminneren zugewandten Flächen mit einer Polsterung 12 versehen sind. Die Polsterung 12 der Kinnschutzflächen 6 kann zur Anpassung an unterschiedliche Kopfgrößen in verschiedenen Stärken ausgeführt werden und ist vorzugsweise abnehmbar. Des weiteren werden in der Regel auch an den inneren Seitenflächen der Kinnbügelabschnitte 1a,1b Polsterungen 12 vorgesehen sein, die aber in der Fig. 8 nicht eingezeichnet ist.

Die Fig. 9 zeigt einen Detailausschnitt einer perspektivischen Ansicht der Ausführungsform von Fig. 1 eines erfindungsgemäßen Schutzhelms von unten gesehen. Dabei ist insbesondere eine mögliche Ausführungsvariante der Schließflächen 8 sowie des Schließmechanismus 11,14 ersichtlich. Wie bereits erwähnt wurde, weist eine der Schließflächen 8 eine Nut 9 auf, und die andere Schließfläche 8 eine der Nut 9 zugeordnete Feder 15 (siehe auch Fig. 2 und Fig. 4), wobei in der Schließposition Nut 9 und Feder 15 ineinander greifen. Des Weiteren ist deutlich die Gelenkverbindung 10 ersichtlich. Der Schließmechanismus 11,14 besteht in der gezeigten Ausführungsform aus einem Hebel 14, der mit einem Stift 11 zusammenwirkt. Ein Anheben des Hebels 14 gibt dabei den Stift 11 frei, und die beiden Kinnbügelabschnitte 1a,1b schwenken aufgrund der Vorspannung des Plattenelements 2 in ihre Öffnungsposition. Es sind aber auch andere Ausführungsformen des Schließmechanismus 11,14 denkbar, sie sollen jedenfalls robust und.einfach bedienbar sein.

Mithilfe der Erfindung wird somit ein Schutzhelm verwirklicht, der leicht aufsetzbar und abnehmbar ist, sowie besseren Sitz bietet, insbesondere im Kiefer- und Nackenbereich. Dadurch wird vor allem auch das Abstreifverhalten optimiert. Der erfindungsgemäße Helm verfügt außerdem über hervorragende aerodynamische und aeroakustische Eigenschaften und bietet verbesserten Schutz gegen Wind, Schmutz und Kälte. Gemäß erster Tests des Anmelders erweist sich der erfindungsgemäße Helm als leisester Vollvisierhelm, der derzeit verfügbar ist.

## Patentansprüche

1. Schutzhelm mit einer Helmschale (3), die beim Gebrauch den Kopf des Trägers mit Ausnahme des Gesichtsbereiches zumindest teilweise umgibt, einem Kinnbügel (1), der beim Gebrauch die unteren Teile des Gesichtsbereiches des Trägers umspannt, sowie einem vorzugsweise schwenkbar an der Helmschale (3) angeordneten Visier (4) zum Abdecken der Gesichtsfeldöffnung zwischen Helmschale (3) und Kinnbügel (1), wobei der Kinnbügel (1) zwei relativ zueinander bewegbare Abschnitte (1a, 1b) aufweist, **dadurch gekennzeichnet, dass** jeder der beiden Kinnbügelabschnitte (1a, 1b) an der Helmschale (3) schwenkbar angeordnet ist, und die schwenkbare Anordnung der Kinnbügelabschnitte (1a, 1b) an der Helmschale (3) jeweils mithilfe eines flexiblen Plattenelements (2) erfolgt, das die Helmschale (3) mit dem jeweiligen Kinnbügelabschnitt (1a,1b) verbindet.

2. Schutzhelm mit einer Helmschale (3), die beim Gebrauch den Kopf des Trägers mit Ausnahme des Gesichtsbereiches zumindest teilweise umgibt, einem Kinnbügel (1), der beim Gebrauch die unteren Teile des Gesichtsbereiches des Trägers umspannt, sowie einem vorzugsweise schwenkbar an der Helmschale (3) angeordneten Visier (4) zum Abdecken der Gesichtsfeldöffnung zwischen Helmschale (3) und Kinnbügel (1), wobei der Kinnbügel (1) zwei relativ zueinander bewegbare Abschnitte (1a,1b) aufweist, **dadurch gekennzeichnet, dass** jeder der beiden Kinnbügelabschnitte (1a,1b) an der Helmschale (3) schwenkbar angeordnet ist, und die beiden Kinnbügelabschnitte (1a,1b) in ihren jeweils oberen Abschnitten über eine Gelenkverbindung (10) miteinander verbunden sind.

3. Schutzhelm nach Anspruch 1 oder 2, **dadurch gekennzeichnet, dass** die beiden Kinnbügelabschnitte (1a,1b) jeweils in ihrem unteren Bereich eine seitlich in Richtung des Helminneren abstehende Kinnschutzfläche (6) aufweisen.

4. Schutzhelm nach einem der Ansprüche 1 bis 3, **dadurch gekennzeichnet, dass** die Kinnbügelabschnitte (1a,1b) an ihrem der Helmschale (3) zugewandten Ende jeweils einen Befestigungsbereich (7) aufweisen, und an ihrem der Helmschale (3) abgewandten Ende jeweils einen Schließbereich (13) mit einer Schließfläche (8), wobei die beiden Schließflächen (8) in einer Öffnungsposition der beiden Kinnbügelabschnitte (1a,1b) voneinander beabstandet sind, und in einer durch Verschwenken der beiden Kinnbügelabschnitte (1a,1b) erreichbaren Schließposition aneinander anliegen.

5. Schutzhelm nach Anspruch 4, **dadurch gekennzeichnet, dass** im Bereich der Schließflächen (8) ein Schließmechanismus (11,14) angeordnet ist, der die beiden Kinnbügelabschnitte (1a,1b) in ihrer Schließposition aneinander räumlich fixiert.

6. Schutzhelm nach Anspruch 4 oder 5, **dadurch gekennzeichnet, dass** eine der Schließflächen (8) eine Nut (9), und die andere Schließfläche (8) eine der Nut (9) zugeordnete Feder (15) aufweist, wobei in der Schließposition Nut (9) und Feder (15) ineinander greifen.

7. Schutzhelm nach einem der Ansprüche 1 bis 6, **dadurch gekennzeichnet, dass** die beiden Kinnbügelabschnitte (1a,1b) in ihre Öffnungsposition vorgespannt sind.

8. Schutzhelm nach einem der Ansprüche 4 bis 7, **dadurch gekennzeichnet, dass** der Befestigungsbereich (7) der beiden Kinnbügelabschnitte (1a,1b) jeweils mit einer der Helmschale (3) zugewandten Seitenfläche (16) abschließt, die in der Schließposition der Kinnbügelabschnitte (1a,1b) an einer Stützfläche (17) der Helmschale (3) anliegt, und in der Öffnungsposition der Kinnbügelabschnitte (1a,1b) von der Stützfläche (17) beabstandet ist.

9. Schutzhelm nach Anspruch 8, **dadurch gekennzeichnet, dass** die Seitenfläche (16) des Befestigungsbereiches (7) der Kinnbügelabschnitte (1a,1b) und die Stützfläche (17) der Helmschale (3) jeweils stufenförmig ausgebildet sind, wobei in der Schließposition der Kinnbügelabschnitte (1a,1b) die stufenförmigen Abschnitte ineinander greifen.

10. Schutzhelm nach einem der Ansprüche 3 bis 9, **dadurch gekennzeichnet, dass** die Kinnschutzfläche (6) auf ihrer dem Helminneren zugewandten Seite mit einer abnehmbaren Polsterung (12) versehen ist.

11. Schutzhelm nach einem der Ansprüche 4 bis 10, **dadurch gekennzeichnet, dass** die Seitenfläche (16) des Befestigungsbereiches (7) entlang ihrer Längserstreckung über eine Abschlussfläche (20) stumpf in die Kinnschutzfläche (6) übergeht, und sich die Abschlussfläche (20) in der Schließposition der Kinnbügelabschnitte (1a, 1b) auf einer Halteschulter (19) der Helmschale (3) abstützt.

12. Schutzhelm nach einem der Ansprüche 1 bis 10, **dadurch gekennzeichnet, dass** die beiden Kinnbügelabschnitte (1a,1b) in ihrer Schließposition vom Visier (4) übergriffen werden, oder an der Unterkante des Visiers (4) anliegen.

## Claims

1. A protective helmet with a helmet shell (3) which, when it is in use, at least partly encloses the user's head with the exception of the face area, a chin guard (1) which, when it is in use, encloses the lower parts of the user's face area, as well as a visor (4) preferably arranged in a pivoting manner on the helmet shell (3) for covering the visual field opening between helmet shell (3) and chin guard (1), with the chin guard (1) comprising two sections (1a, 1b) which are movable relative to each other, **characterized in that** each of the two chin guard sections (1a, 1b) is pivotally arranged on the helmet shell (3), and said pivoting arrangement of the chin guard sections (1a, 1b) on the helmet shell (3) takes place by means of a flexible plate element (2) which connects the helmet shell (3) to the corresponding chin guard section (1a, 1b).

2. A protective helmet with a helmet shell (3) which, when it is in use, at least partly encloses the user's head with the exception of the face area, a chin guard (1) which, when it is in use, encloses the lower parts of the user's face area, as well as a visor (4) preferably arranged in a pivoting manner on the helmet shell (3) for covering the visual field opening between helmet shell (3) and chin guard (1), with the chin guard (1) comprising two sections (1a, 1b) which are movable relative to each other, **characterized in that** each of the two chin guard sections (1a, 1b) is pivotally arranged on the helmet shell (3), and the two chin guard sections (1a, 1b) are connected with each other in their respective upper sections via a link joint (10).

3. A protective helmet according to claim 1 or 2, **characterized in that** the two chin guard sections (1a, 1b) each have a chin protection surface (6) in their lower section which protrudes laterally in the direction towards the interior of the helmet.

4. A protective helmet according to one of the claims 1 to 3, **characterized in that** the chin guard sections (1a, 1b) each comprise a fastening area (7) at their end facing the helmet shell (3) and a closing area (13) with a closing surface (8) at their end averted from the helmet shell (3), with the two closing surfaces (8) being spaced from one another in an opening position of the two chin guard sections (1a, 1b) and rest against each other in a closing position which can be reached by pivoting the two chin guard sections (1a, 1b).

5. A protective helmet according to claim 4, **characterized in that** a closing mechanism (11, 14) is arranged in the area of the closing surfaces (8) which spatially fixes the two chin guard sections (1a, 1b) against each other in their closing position.

6. A protective helmet according to claim 4 or 5, **characterized in that** one of the closing surfaces (8) comprises a groove (9) and the other closing surface (8) comprises a tongue (15) associated with the groove (9), with groove (9) and tongue (15) engaging into each other in the closing position.

7. A protective helmet according to one of the claims 1 to 6, **characterized in that** the two chin guard sections (1a, 1b) are pretensioned in their opening position.

8. A protective helmet according to one of the claims 4 to 7, **characterized in that** the fastening area (7) of the two chin guard sections (1a, 1b) each terminates in a lateral surface (16) facing the helmet shell (3), which lateral surface rests on one support surface (17) of the helmet shell (3) in the closing position of the chin guard section (1a, 1b) and is spaced from the support surface (17) in the opening position of the chin guard sections (1a, 1b).

9. A protective helmet according to claim 8, **characterized in that** the lateral surface (16) of the fastening area (7) of the chin guard sections (1a, 1b) and the support surface (17) of the helmet shell (3) are each arranged in a stepped manner, with the stepped sections engaging into each other in the closing position of the chin guard sections (1a, 1b).

10. A protective helmet according to one of the claims 3 to 9, **characterized in that** the chin guard surface (6) is provided with a removable padding (12) on the side facing the interior of the helmet.

11. A protective helmet according to one of the claims 4 to 10, **characterized in that** the lateral surface (16) of the fastening area (7) converges along its longitudinal extension via a terminating surface (20) in an obtuse manner into the chin guard surface (6), and the terminating surface (20) rests on a holding shoulder (19) of the helmet shell (3) in the closing position of the chin guard sections (1a, 1b).

12. A protective helmet according to one of the claims 1 to 10, **characterized in that** the two chin guard sections (1a, 1b) are overlapped by the visor (4) in their closing position or rest on the bottom edge of the visor (4).

## Revendications

1. Casque de protection avec une coque de casque (3) qui entoure au moins partiellement, pendant l'utilisation, la tête du porteur à l'exception du visage, avec une mentonnière (1) qui couvre lors de l'utilisation la partie inférieure du visage du porteur, et avec une visière (4) disposée, de préférence de manière pivotante, sur la coque de casque (3) pour couvrir l'ouverture du visage entre la coque de casque (3) et la mentonnière (1), dans lequel la mentonnière (1) présente deux parties (1a, 1b) mobiles l'une par rapport à l'autre, **caractérisé en ce que** les deux parties de mentonnière (1a, 1b) sont disposées de façon pivotante sur la coque de casque (3) et la disposition pivotante des parties de mentonnière (1a, 1b) sur la coque de casque (3) se fait à l'aide d'un élément de plaque flexible (2) qui relie la coque de casque (3) à la partie de mentonnière (1a, 1b) correspondante.

2. Casque de protection avec une coque de casque (3) qui entoure au moins partiellement, pendant l'utilisation, la tête du porteur à l'exception du visage, avec une mentonnière (1) qui couvre lors de l'utilisation la partie inférieure du visage du porteur, et avec une visière (4) disposée, de préférence de manière pivotante, sur la coque de casque (3) pour couvrir l'ouverture du visage entre la coque de casque (3) et la mentonnière (1), dans lequel la mentonnière (1) présente deux parties (1a, 1b) mobiles l'une par rapport à l'autre, **caractérisé en ce que** chacune des deux parties de mentonnière (1a, 1b) est disposée de façon pivotante sur la coque de casque (3) et les deux parties de mentonnière (1a, 1b) sont reliées entre elles dans leur partie supérieure par une liaison articulée (10).

3. Casque de protection selon la revendication 1 ou 2, **caractérisé en ce que** les deux parties de mentonnière (1a, 1b) présentent dans leur partie inférieure une surface de protection du menton (6) débordant vers l'intérieur du casque.

4. Casque de protection selon l'une des revendications 1 à 3, **caractérisé en ce que** les parties de mentonnière (1a, 1b) présentent chacune à leur extrémité orientée vers la coque de casque (3) une zone de fixation (7) et à leur extrémité orientée à l'opposé de la coque de casque (3) une zone de fermeture (13) avec une surface de fermeture (8), les deux surfaces de fermeture (8) étant écartées l'une de l'autre dans une position d'ouverture des deux parties de mentonnière (1a, 1b) et reposant l'une sur l'autre dans une position de fermeture qui peut être atteinte par le pivotement des deux parties de mentonnière (1a, 1b).

5. Casque de protection selon la revendication 4, **caractérisé en ce qu'**il est prévu au niveau des surfaces de fermeture (8) un mécanisme de fermeture (11, 14) qui fixe les deux parties de mentonnière (1a, 1b) dans l'espace dans leur position de fermeture.

6. Casque de protection selon la revendication 4 ou 5, **caractérisé en ce que** l'une des surfaces de fermeture (8) présente une rainure (9) et l'autre surface de fermeture (8) une languette (15) correspondant à la rainure (9), la rainure (9) et la languette (15) se mettant en prise l'une dans l'autre dans la position de fermeture.

7. Casque de protection selon l'une des revendications 1 à 6, **caractérisé en ce que** les deux parties de mentonnière (1a, 1b) sont précontraintes dans leur position d'ouverture.

8. Casque de protection selon l'une des revendications 4 à 7, **caractérisé en ce que** la zone de fixation (7) des deux parties de mentonnière (1a, 1b) se termine par une surface latérale (16) orientée vers la coque de casque (3), qui repose, quand les parties de mentonnière (1a, 1b) sont en position fermée, sur une surface d'appui (17) de la coque de casque (3) et qui est écartée de la surface d'appui (17) quand les parties de mentonnière (1a, 1b) sont en position ouverte.

9. Casque de protection selon la revendication 8, **caractérisé en ce que** la surface latérale (16) de la zone de fixation (7) des parties de mentonnière (1a, 1b) et la surface d'appui (17) de la coque de casque (3) sont chacune conformées en gradins, les parties en gradin se mettant en prise les unes dans les autres quand les parties de mentonnière (1a, 1b) sont en position ouverte.

10. Casque de protection selon l'une des revendications 3 à 9, **caractérisé en ce que** la surface de protection du menton (6) est pourvue sur son côté tourné vers l'intérieur du casque d'un rembourrage amovible (12).

11. Casque de protection selon l'une des revendications 4 à 10, **caractérisé en ce que** la surface latérale (16) de la zone de fixation (7) forme un angle obtus le long de son orientation longitudinale à la transition, par l'intermédiaire d'une surface de terminaison (20), avec la surface de protection du menton (6), et la surface de terminaison (20) s'appuie, quand les parties de mentonnière (1a, 1b) sont dans la position fermée, sur un épaulement de maintien (19) de la coque de casque (3).

12. Casque de protection selon l'une des revendications 1 à 10, **caractérisé en ce que** les deux parties de mentonnière (1a, 1b) dans leur position fermée sont recouvertes par la visière (4) ou reposent sur le bord inférieur de la visière (4).
